# EUROPÄISCHE PATENTSCHRIFT

(11) **EP 0 425 718 B1**
(45) Veröffentlichungstag und Bekanntmachung des Hinweises auf die Patenterteilung: **17.08.1994**
(21) Anmeldenummer: 89120143.6
(22) Anmeldetag: 30.10.1989
(51) Int. Cl.: H01J 35/08, H01J 35/10

(54) **Röntgenstrahlerzeuger**
X-ray generator
Générateur de rayons X

(43) Veröffentlichungstag der Anmeldung: 08.05.1991
(73) Patentinhaber: SIEMENS AKTIENGESELLSCHAFT, 80333 München (DE)
(72) Erfinder: Schuster, Manfred, Dr., D-8000 München 21 (DE)

(56) Entgegenhaltungen:
- EP-A- 0 300 808
- DE-C- 890 246
- FR-A- 2 108 149
- US-A- 2 665 390
- US-A- 3 646 380
- JAPANESE JOURNAL OF APPLIED PHYSICS, SUPPLEMENTS, vol. 24, no. 6, Juni 1985, TOKYO JP, Seiten L387-L390; S Hasegawa et al.: "Chemical analysis of surfaces by total-reflection-angle X-ray spectroscopy in RHEED experiments (RHEED-TRAXS)"

## Beschreibung

Die Erfindung betrifft einen Röntgenstrahlerzeuger nach dem Oberbegriff des Patentanspruchs 1.

Die US-A-2,665,390 beschreibt eine Röntgenröhre, bei der die von einer Glühkathode emittierten Elektronen mit Hilfe elektrostatischer Linsen auf ein während des Betriebes flüssiges Metall fokussiert werden. Um ein Verdampfen des als Anode dienenden Metalls zu verhindern, läßt man es in einem geschlossenen Kreislauf zirkulieren. Im Bereich des Elektronenfokus strömt das Metall hierbei in einem vorzugsweise röhrenförmigen Behältnis, dessen Wandung aus Beryllium besteht.

Eine Röntgenröhre mit einer aus einer umlaufenden metallischen Flüssigkeit, beispielsweise Quecksilber, bestehenden Anode ist aus der DE-C-890 246 bekannt. Das Quecksilber befindet sich in einem topfartigen Anodenkörper und wird mit Hilfe eines von einem Stator erzeugten Drehfeldes in Rotation versetzt. Während des Betriebes bildet das umlaufende Quecksilber ein Rotationsparaboloid, auf dessen Oberfläche man die von einer Glühkathode emittierten Elektronen fokussiert.

Die aus der US-A-3,646,380 bekannte Röntgenröhre besitzt eine Drehanode, deren Rotationsachse einen Winkel von 90° mit der Elektronenstrahlrichtung einschließt. Um die Drehanode von der an der Glühkathode anliegenden Hochspannung abzuschirmen, ist die Röntgenröhre mit einer unmittelbar oberhalb der Drehanode angeordneten Lochblende ausgestattet.

Röntgenröhren für die medizinische Diagnostik werden in der US-A-4,357,555, der EP-A-0 136 762 und in Philips Tech. Rev. 41, 1983/84 Nr. 4, Seite 126 bis 134 beschrieben.

Röntgenröhren für Feinstrukturuntersuchungen sind aus J. Urlaub, Röntgenanalyse Bd. 1, Röntgenstrahlen und Detektoren (Siemens, Karlsruhe 1974) Seite 71 bis 75 bekannt.

Zur Durchführung hochempfindlicher Röntgenanalyseverfahren (Totalreflexions-Röntgen-Fluoreszenzanalyse, Reflektometrie, Interferometrie, Diffraktometrie, usw.) werden Röntgenquellen mit einer hohen spektralen Brillianz benötigt. Da Synchrotrons als intensitätsstarke Röntgenquellen derzeit noch nicht als Laborquellen zur Verfügung stehen, versucht man, die Brillanz konventioneller Röntgenröhren durch Anwendung der folgenden Techniken zu erhöhen:
- Verringerung der Größe des Elektronenfokus auf der Anode (Erhöhung der Leistungsdichte des Elektronenstrahls)
- Verwendung einer Drehanode
   (Verteilung der thermischen Belastung auf die Mantelfläche einer schnell rotierenden Anode)
- Verringerung der effektiven Röntgenemissionsfläche durch flachen Strahlabgriff
   (s. beispielsweise J. Urlaub, Röntgenanalyse Bd. 1, S. 96 bis 98).

Sowohl bei unbeweglichen Anoden als auch bei Drehanoden ist die mit diesen Techniken erreichbare Steigerung der Brillanz bereits bis zu den Materialgrenzwerten hin ausgeschöpft. Die Verwendung von Drehanoden bereitet darüberhinaus erhebliche technische Schwierigkeiten, da die zum Antrieb der Anode und zum Austausch des Kühlmittels erforderlichen Drehdurchführungen auch bei Drehzahlen von bis zu 6000 U/Min den Kühlmittelkreislauf und das evakuierte Röhrengehäuse noch sicher abdichten müssen. Trotz aufwendiger Konstruktionen führen Undichtigkeiten aber immer wieder zu Ausfällen. Außerdem bewirkt der Elektronenstrahl eine starke lokale Aufheizung der Anode, wodurch diese extremen mechanischen Spannungen unterworfen ist und deshalb sehr schnell altert. Mit zunehmender Betriebsdauer bilden sich Risse. Dies bewirkt wegen der stärkeren Selbstabsorption eine Verminderung der Brillanz. Durch Risse kann darüberhinaus Kühlmittel ins Röhreninnere gelangen. Die starke lokale Aufheizung der Anode kann auch ein Abdampfen von Anodenmaterial verursachen und bei den hohen elektrischen Feldstärken zu Überschlägen führen.

Ziel der Erfindung ist die Schaffung eines einfach aufgebauten und eine hohe Brillanz aufweisenden Röntgenstrahlerzeugers. Diese Aufgabe wird erfindungsgemäß durch einen Röntgenstrahlerzeuger nach Patentanspruch 1 gelöst.

Der mit der Erfindung erzielbare Vorteil besteht zum einen darin, daß sich die Brillanz einer Röntgenröhre generell steigern läßt, da flüssige Anoden eine höhere Elektronenstrahlleistungsdichte vertragen (keine Rißbildung, bessere Wärmeabfuhr durch Durchmischung). Zum anderen kann man die Brillanz durch röntgenoptische Effekte bei flachem Strahlabgriff zusätzlich energie- bzw. wellenlängenselektiv erhöhen. Die Voraussetzung hierfür, eine glatte Anodenoberfläche, wird von Flüssiganoden in idealer Weise erfüllt.

Während die abhängigen Ansprüche 2 bis 11 Ausgestaltungen des Röntgenstrahlerzeugers nach Patentanspruch 1 betreffen, sind die Ansprüche 12 bis 14 auf ein Verfahren zum Betrieb eines Röntgenstrahlerzeugers gerichtet.

Die Erfindung wird im folgenden anhand der Zeichnungen erläutert. Hierbei zeigt:
- Fig. 1: ein erstes Ausführungsbeispiel eines erfindungsgemäßen Röntgenstrahlerzeugers,
- Fig. 2: die relative Brillanz eines Röntgenstrahlerzeugers in Abhängigkeit vom Abgriffswinkel α₂ und der Photonenenergie E_{ν} ,
- Fig. 3: die geometrischen Verhältnisse beim Austritt der Röntgenstrahlung in das Röhrenvakuum,
- Fig. 4 bis 7: weitere Ausführungsbeispiele erfindungsgemäßer Röntgenstrahlerzeuger.

Der in Fig. 1 schematisch dargestellte Röntgenstrahlerzeuger besteht im wesentlichen aus einem von der Metallwandung 1, den Strahlaustrittsfenstern 2, dem Anodenträger 3/4 und der GlasHochspannungsdurchführung 5 gebildeten Gehäuse, einer im Hochvakuum des Gehäuses angeordneten, mit Spannungszuführungen 6 verbundenen Glühwendel 7 als Kathode sowie einer Wehneltelektrode 8 zur Fokusierung der von der Glühwendel 7 emittierten Elektronen auf die während des Betriebes flüssige Anode 9. Zur Kühlung der die Anodenträgeroberseite 3 vollständig benetzenden Anodenflüssigkeit 9 (ein Abfließen wird durch die Oberflächenspannung verhindert) wird Wasser 16 oder ein anderes Kühlmittel über den im Befestigungsflansch 10 vorhandenen Kanal 11 an den Anodenträgersockel 4 herangeführt und über den Kanal 12 abgeleitet. Die Abdichtung des Kühlmittelkreises zwischen dem Anodenträgersockel 4 und dem Befestigungsflansch 10 erfolgt durch einen O-Ring 13. Beim Betrieb des Röntgenstrahlerzeugers mit niedriger Leistung ist kein nennenswerter Schwund an Anodenflüssigkeit 9 durch Abdampfen zu befürchten, sofern man diese ausreichend kühlt. Die Abdampfrate steigt bei hohen Röhrenleistungen allerdings erheblich an, so daß der Materialverlust nicht mehr zu vernachlässigen ist. Durch starke Kühlung des Anodenträgers 3/4 und gleichzeitiges Erwärmen des übrigen Röhrengehäuses, insbesondere des Anodenflüssigkeitsvorrats 18 mit Hilfe des Heizleiters 46, kann man allerdings sicherstellen, daß die verdampfte Anodenflüssigkeit wieder auf der Anodenträgeroberseite 3 kondensiert. Es stellt sich ein dynamisches Gleichgewicht zwischen Abdampfrate und Kondensationsrate ein, da die Kühlwirkung mit abnehmender Dicke der Anodenflüssigkeit 9 zunimmt. Die Heiz- und Kühlleistung sind hierbei so einzustellen, daß der Gehäusedruck während des Betriebs 10 (-9) bar nicht übersteigt.

Als Anodenmaterialien kommen in erster Linie Metalle mit niedrigem Schmelzpunkt FP und hohem Siedepunkt KP sowie niedrigem Dampfdruck und hoher Wärmeleitfähigkeit in Betracht, insbesondere Gallium Ga, Indium In, Zinn Sn und deren Legierungen. Die Schmelz- und Siedepunkte FP bzw. KP der Metalle Ga, In und Sn sind in Tabelle 1 angegeben. Hierbei ist die Aufheizung durch den Elektronenstrahl im allgemeinen so hoch, daß keine zusätzlichen Heizeinrichtungen zur Verflüssigung des Anodenmaterials erforderlich sind.

**Tabelle 1**

| | | | |
|---|---|---|---|
| Ga : FP | 29,5°C | KP | 2064°C |
| In : FP | 156,2°C | KP | 2050°C |
| Sn : FP | 231,8°C | KP | 2700°C |

Flüssigkeiten besitzen eine geringe Oberflächenrauhigkeit und, wenn man Vibrationen vermeidet, auch eine geringe Welligkeit. Da die mittlere Rauhigkeit von Flüsigkeiten (thermisch erregte Kapillarwellen) bei nicht zu hohen Temperaturen T<<T_{KP} typischerweise unter 1 nm liegt, ist es möglich, die von der Anode 9 emittierte Röntgenstrahlung 14 unter extrem flachen Winkeln α₂ < 1° abzugreifen. Dies ist insbesondere für die Steigerung der spektralen Brillanz des Röntgenstrahlerzeugers von Bedeutung. Als spektrale Brillanz B_{E} bezeichnet man hierbei die Größe

${\text{B}}_{\text{E}} {\text{= d⁴N}}_{\text{ν}} {\text{/(dt · dA₂· dΩ₂ · dE}}_{\text{ν}} \text{) = Photonen/(s · mm² · mrad² · eV) (1)}$

die die Anzahl N_{ν} der pro Zeitintervall dt, Raumwinkelelement dΩ₂ und Energieintervall dE_{ν} emittierten Photonen bezogen auf die effektive Größe dA₂ der Röntgenstrahlquelle angibt.

Zur Steigerung der spektralen Brillanz B_{E} des Röntgenstrahlerzeugers wird die in Jap. Journ. of Appl. Phys. Vol. 24, No. 6, 1985, S. L 387 - L 390 beschriebene Raumwinkelkonzentration der in oberflächennahen Schichten der Anode erzeugten und ins Vakuum austretenden Röntgenstrahlung 14 ausgenutzt. Da dieser durch Brechung hervorgerufene Effekt nur im Bereich des Austrittsgrenzwinkels α_{2C} wirksam wird, sollte der durch die Blende 15 vorgegebene Abgriffswinkel α₂ die Beziehung

${\text{α}}_{\text{2C}} {\text{< α₂ < 3α}}_{\text{2C}} \text{(2)}$

erfüllen. Der dem Grenzwinkel der Totalreflexion entsprechende, von der Photonenenergie E_{ν} sowie dem verwendeten Anodenmaterial abhängige Austrittsgrenzwinkel α_{2C} errechnet sich hierbei aus dem Dispersionsanteil des Brechungsindex

$\text{n = 1 - δ - i β (3)}$

gemäß der Formel

${\text{α}}_{\text{2C}} {\text{= (2δ(E}}_{\text{ν}} {\text{))}}^{\text{1/2}} \text{. (4)}$

Dabei hängt β über

${\text{µ = 4π E}}_{\text{ν}} \text{β /(hc) (5)}$

mit dem Absorptionskoeffizenten µ zusammen. Bei hohen Photonenenergien E_{ν} > E_{AK} (E_{AK}: Energie der K-Schalen-Absorbtionskante) ist δ näherungsweise durch
mit
- rₒ: : klassischer Elektronenradius
- N_{A}: : Avogadro-Konstante
- h: : Planck-Konstante
- c: : Vakuumlichtgeschwindigkeit
- e: : Elementarladung
- ζ: : Dichte des Anodenmaterials
- Z: : Kernladungszahl des Anodenmaterials
- Aᵣ: : relative Atommasse des Anodenmaterials
- E_{ν}: : Photonenenergie
gegeben.

Typische Werte für den Austrittsgrenzwinkel α_{2C} liegen bei 0,5°. Da man in der vorliegenden Erfindung die röntgenoptischen Eigenschaften der Anodenoberfläche im Bereich extrem kleiner Abgriffswinkel (s. Gl. (2)) zur Brillanzsteigerung ausnutzt, sind an die Ebenheit der Anodenoberfläche höchste Anforderungen zu stellen.

Um in diesem Winkelbereich einen definierten Abgriffswinkel α_{2C} zu gewährleisten und eine Strahlaufweitung zu verhindern, darf die Welligkeit 0.1α_{2C} nicht übersteigen. Eine zu starke Welligkeit würde bewirken, daß die Strahlung an den verschieden geneigten Facetten der Anodenoberfläche Brechung in unter-schiedliche Austrittsrichtungen erfährt. Dies hätte eine Ausschmierung der austretenden Röntgenstrahlintensität über den Austrittswinkel α₂ und damit eine Verminderung der durch flachen Strahlabgriff erzielbaren Brillanzsteigerung zur Folge. Neben der Welligkeit, die den langwelligen, sanft oszillierenden Teil der Anodenunebenheit erfaßt, ist auch die die kurzwelligen Oszillationen beschreibende Rauhigkeit von Bedeutung. Diese Rauhigkeit bewirkt eine Interferenz sowohl bei den transmittierten als auch bei den reflektierten Röntgenstrahlen. Dadurch vermindert sich die Intensität der in die Anode zurückreflektierten Strahlung und in gleichem Maße erhöht sich die Intensität der transmittierten Strahlung. Die Erhöhung der transmittierten Intensität erfolgt jedoch zum Teil in Form von diffuser Strahlung, die nichts zur Brillanzsteigerung beiträgt. Insgesamt ist der Einfluß der Rauhigkeit auf die transmittierte Intensität aufgrund der mäßigen Reflektivität gering, wenn die mittlere Rauhigkeit σ der Anodenoberfläche der Bedingung

$\text{σ ≾ λ /(4π √} \overline{\text{sinα₁ · sinα₂}} \text{) (7)}$

genügt (λ: Wellenläge λ = hc/E_{ν}). Diese Bedingung läßt sich aus den Arbeiten von B. Vidal und P. Vincent, Applied Optics, 23 No 11 (1984) S. 1794 - 1801 und S. K. Sinha, E.B. Sirota, S. Garoff und H.B. Stanley, Phys. Rev. B38 No 4 (1988) S. 2297 - 2311 herleiten. Für Ga-Kα-Strahlung aus einer flüssigen Ga-Anode bedeutet dies für ${\text{α₂ = 1,5α}}_{\text{2C}} \text{= 1,5 0,28°:σ ≾ 2nm}$ . Eine solche Anforderung ist mit Flüssiganoden zu erfüllen.

Der Gewinn an Brillanz B_{E} bei flachem Strahlabgriff beruht auf einem geometrischen Effekt (projektive Verkleinerung des emittierenden Anodenbereichs) und einem den Hauptbeitrag liefernden röntgenoptischen Effekt (Raumwinkelkonzentration durch Brechung an der Grenzfläche Anode-Vakuum). Wie Fig. 2 zeigt (dargestellt ist die relative Brillanz ${\text{B}}_{\text{E}} {\text{(E}}_{\text{ν}} {\text{, α₂)/B}}_{\text{E}} {\text{(E}}_{\text{ν}} \text{,α₂ = 90°)}$ für eine konventionelle Cu-Anode in Abhängigkeit von der Photonenenergie E_{ν} und dem Abgriffswinkel α₂ für eine Elektronenenergie Eₑ = 30 keV), läßt sich beispielsweise die Brillanz der Cu-Kα-Linie um einen Faktor 3 steigern, wenn man die Strahlung, nicht wie bisher üblich, bei einem Winkel α₂ = 6°, sondern bei einem Winkel α₂ = 0,8° (Austrittsgrenzwinkel für Cu-K_{α}-Strahlung in Cu:α_{2C} = 0,4°) abgreift. Im Bereich der hochenergetischen Grenze des Bremsstrahlungskontinuums fällt der Gewinn an Brillanz für einen extrem flachen Abgriffswinkel von α₂ = 0,2° noch deutlich höher aus (Faktor 30 gegenüber dem Abgriff bei α₂ = 6°). Außerdem ist zu erkennen, daß man den Photonenfluß durch geeignete Wahl des Winkels α₂ spektralselektiv verstärken oder schwächen kann. Dies ist ein entscheidender Vorteil gegenüber konventionellen Röntgenröhren, in denen der Photonenfluß durch Verwendung der das Signal- Untergrundverhältnis verbessernden primär- oder sekundärseitigen Monochromatoren, Filter und Blenden winkel- oder spektralselektiv geschwächt, jedoch nie erhöht wird.

Die spektrale Brillanz B_{E} (E_{ν} , α₂) für die aus einer Anode bei Anregung mit einem monoenergetischen Elektronenstrahl austretende Röntgenstrahlung ergibt sich aus folgender Beziehung:
(I) einfallende Elektronenstromdichte,
   - Nₑ:: Anzahl der Elektronen,
   - dt:: Zeitintervall,
   - A₁:: Strahlquerschnitt des Elektronenstrahls.
   jₑ sin γ Anzahl der Elektronen pro Zeiteinheit und pro Flächeneinheit der Anodenoberfläche Aₒ.
(II) beschreibt die Verkleinerung der Quellfläche in der Projektion des Strahlabgriffs gemäß: A₂ = Aₒ sinα₂.
(III)
   Φ(z, E_{ν}) Photonenproduktion als Funktion der Entstehungstiefe z und der Photonenenergie E_{ν}. Sie gibt die Anzahl der Photonen der Energie E_{ν} an, die pro einfallendem Elektron der Energie Eₑ in der Tiefe z pro.Tiefenintervall dz erzeugt werden. Als Parameter gehen noch die Kernladungszahl Z und die Dichte ζ der Anode sowie der Elektroneneinschlußwinkel γ ein (J.I. Goldstein, Scanning Electron Microscopy and X-Ray Microanalysis; Plenum Press, New York, 1981 S. 355 ff.)
(IV)
   exp(-z|Im k_{1z}|) Schwächungsfaktor der Strahlungsflußdichte der austretenden Photonen innerhalb der Anode.
(V) Transmissionsgrad der Photonen durch die Anodenoberfläche.
   - n₁:: Brechungsindex des Anodenmaterials,

   $\text{n₁ = 1 - δ - iβ ,}$
   - n₂:: Brechungsindex des Vakuums, n₂ = 1,
   - T₁₂:: Transmissionskoeffizient

   ${\text{|T₁₂|² = 0,5 |T}}_{\text{12⊥}} {\text{|² + 0,5|T}}_{\text{12∥}} \text{|² (10)}$

   ${\text{T}}_{\text{12⊥}} \text{= 2n₁ sinα₁/(n₁ sinα₁ + n₂ sinα₂) (11)}$

   ${\text{T}}_{\text{12∥}} \text{= 2n₁ sinα₁/(n₁ sinα₂ + n₂ sinα₁) (12)}$
(VI) Raumwinkelkonzentration;
   Verhältnis des Raumwinkelelements im Anodenmaterial dΩ₁= dα₁dτ zum Raumwinkelelement im Vakuum $\text{dΩ₂ = dα₂dτ . dτ}$ beschreibt die Ausdehnung des Strahlenbündels senkrecht zu dα₁ bzw. dα₂.

In Fig. 3 sind die Strahlgeometrie und die zugehörigen Größen dargestellt.

Die Fig. 4 zeigt einen Röntgenstrahlerzeuger, bei dem die Elektronen zwischen der Glühwendel 7 und der während des Betriebes flüssigen Antikathode 9 eine trichterförmige Verengung 17 durchlaufen. Diese als Hohlanode wirkende Verjüngung 17 hat darüberhinaus die Aufgabe, die Trägeroberseite 3 nach dem Transport der Röhre wieder mit der sich am Röhrenboden ansammelnden Antikathodenflüssigkeit 18 zu beschichten. Um dies zu erreichen, wird die Röhre kurz umgedreht und wieder aufgerichtet, so daß die Flüssigkeit 18 auf die unterhalb der Hohlanode angeordnete Trägeroberseite 3 auftrifft und diese vollständig benetzt. Die Verwendung einer auf der Trägeroberseite 3 angeordneten, in Richtung der Kathode 7 überstehenden Berandung kommt nicht in Betracht, da diese den angestrebten flachen Stahlabgriff behindern würde.

Das Ausführungsbeispiel nach Fig. 5 zeigt einen Röntgenstrahlerzeuger, bei dem die von der Kathode 7 emittierten und in Richtung der Hohlanode 17 beschleunigten Elektronen ein das Gehäuse 19 vakuumdicht abschließendes Fenster 20 durchlaufen, um in der außerhalb des Gehäuses 19 auf der wassergekühlten Trägeroberseite 3 angeordneten Antikathodenflüssigkeit 9 Bremsstrahlung und charakteristische Röntgenstrahlung 14 zu erzeugen. Aufgrund des flachen Strahlabgriffs kann man die Höhe d des mit dem Gehäuse 19, dem Antikathodenträger 3 und dem Befestigungsflansch 10 verschraubten Distanzstücks 21 sehr klein wählen (d ≾ 1mm), so daß in der Atmosphäre keine nennenswerte Elektronenabsorption stattfindet. Die Absorption im Elektronenaustrittsfenster 20 bleibt bei Verwendung von 0, 5 µm dickem Quantum als Fenstermaterial (zu beziehen durch Kevex Cooperation, Foster City CA) ebenfalls sehr gering. Da für die als Antikathode in Frage kommenden Materialen kein niedriger Dampfdruck gefordert werden muß, kommen neben Gallium, Indium und Zinn auch Natrium und Quecksilber als Antikathodenmaterialen in Betracht. Der Vorteil des hier beschriebenen Strahlerzeugers besteht insbesondere darin, daß auch die niederenergetischen Spektralanteile experimentiell genutzt werden können.

Das Ausführungsbeispiel nach Fig. 6 zeigt einen Röntgenstrahlerzeuger, dessen Anode von einer elektrisch leitenden Flüssigkeit 9 mit niedrigem Dampfdruck gebildet wird. Zur Umwälzung dieser in einem Isolierkörper 22 geführten Anodenflüssigkeit 9 ist eine Faradaypumpe 23 vorgesehen, deren Hufeisenmagnet 24 ein senkrecht zur gewünschten Strömungsrichtung 25 orientiertes Magnetfeld erzeugt. Ein zwischen den Elektroden 26 senkrecht zur Magnetfeld- und Strömungsrichtung 25 fließender elektrischer Strom sorgt für die die Anodenflüssigkeit 9 beschleunigende Lorentzkraft. Im Rückströmbereich wird die aufgeheizte Anodenflüssigkeit 9 in einem Wärmetauscher 27 gekühlt. Das Kühlwasser tritt hierbei durch die Öffnung 28 in dem Wärmetauscher 27 ein, um am Auslaß 29 wieder abzufließen. Die im Kanal der Anodenflüssigkeit 9 vorgesehen Düse 30 (Laval-Düse) dient der Anpassung des magnetischen Umwälzdrucks an den im Gehäuse vorhandenen Gasdruck p<10(-9) bar, um dadurch eine glatte Grenzfläche der aus der Düse 30 zum Auftreffpunkt 31 des Elektronenstrahls strömenden Anodenflüssigkeit 9 zu gewährleisten. Wie eingangs erwähnt, ist dies eine unabdingbare Voraussetzung für den Abgriff der Röntgenstrahlung am Grenzwinkel der Totalreflexion.

Die aus dem keramischen Isolierkörper 22, der Kathode 7 und der Fokussierungseinheit 8 (Wehnelt-Elektrode, Fokussierungsmulde oder Pierce-Elektrode) bestehende Anordnung befindet sich in einem evakuierten Gehäuse (nicht dargestellt), das vakuumdichte Spannungs- und Kühlwasserdurchführungen sowie Fenster zum Austritt der unter einem Winkel α₂ abgegriffenen Röntgenstrahlung 14 aufweist.

In dem gezeigten Ausführungsbeispiel wird die vom Elektronenstrahl aufgeheizte Flüssigkeit 9 sehr schnell ausgetauscht und der Kühleinheit 27 zugeführt. Die vergleichsweise geringe Wärmeleitfähigkeit der verwendeten Anodenmaterialen Gallium, Indium und Zinn wirkt sich nicht nachteilig aus, da die Anodenflüssigkeit 9 die Wärme speichert und diese infolge der Durchmischung im Rückströmbereich sehr schnell wieder abgibt. Der Elektronenstrahl trifft somit ständig auf die gekühlt zuströmende Flüssigkeit, wodurch sich die zulässige Leistungsdichte des Elektronenstrahls, verglichen mit einer nicht umgewälzten Flüssigkeitsanode, wesentlich steigern läßt.

Bei dem in Fig. 7 dargestellten Ausführungsbeispiel wird die Anodenflüssigkeit 9 mit Hilfe einer rotierenden Trommel 32 umgewälzt. Als Antriebseinheit findet ein über den Träger 33 starr mit dem evakuierten Gehäuse 34/35 verbundener Elektromotor 36 Verwendung, wobei eine aus jeweils zwei gegenüberliegenden Magneten 37 bestehende Kupplung 38 die Drehbewegung des äußeren Zylinders 39 auf die Trommel 32 überträgt. Nach dem Prinzip der Kreiselpumpe übt die rotierende Trommel 32 mit den Schaufelrädern 40 einen Druck auf die an den offenen Stirnflächen abfließende Anodenflüssigkeit 9 aus, so daß diese sich in der Rohrleitung 41 in Bewgung setzt. Sie durchströmt den Wärmetauscher 42 und das zentrale Rohr 41, um über den Diffusor 43 wieder auszutreten. Hier wird die Anodenflüssigkeit 9 von der rotierenden Trommel 32 erfaßt und durch die Zentrifugalkraft an die Innenwand gedrückt. Sie fließt anschließend wieder über die Schaufelräder 40 ab, so daß sich erneut der für die Umwälzung erforderliche Druck aufbaut. Die von der Kathode 7 emittierten Elektronen werden durch eine über die Anschlüsse 44 zugeführte Hochspannung beschleunigt und mit Hilfe einer Pierce- oder Wehneltelektrode 8 auf die Anodenflüssigkeit 9 fokussiert. Hier erzeugen sie Bremsstrahlung und charakteristische Röntgenstrahlung 14, die man wieder unter einem flachen Winkel α₂ abgreift und durch das Fenster 2 auskoppelt. Zur Evakuierung des aus zwei Teilen 34/35 bestehenden, durch eine Verschraubung starr mit dem Motorträger verbundenen Gehäuses wird eine in Fig. 7 nicht dargestellte Vakuumpumpe, insbesondere eine Turbomolekularpumpe verwendet, die das Restgas über den Stutzen 45 absaugt. Zwischen den beiden Gehäuseteilen 34 bzw. 35 ist eine Vakuumdichtung, insbesondere eine Golddrahtdichtung, vorgesehen.

Die Erfindung ist selbstverständlich nicht auf die beschriebenen Ausführungsbeispiele beschränkt. so ist es ohne weiteres möglich, die oben beschriebene Trommel durch eine rotierende Scheibe zu ersetzen, wobei die Anodenflüssigkeit aus einer die Scheibe tragenden Hohlachse austritt und die Scheibenoberfläche benetzt.

## Patentansprüche

1. Röntgenstrahlerzeuger mit einer in einem evakuierten Gehäuse (1 bis 5, 19) angeordneten Kathode (7), einer aus einer elektrisch leitfähigen Flüssigkeit bestehenden Antikathode (9) und einer Einrichtung (8) zur Fokussierung der von der Kathode (7) emittierten Teilchen auf die Antikathode (9),
**gekennzeichnet durch**
ein Blendensystem (15) zur Definition eines Abgriffswinkels α₂ für die an einer Oberfläche der Antikathode (9) erzeugte Röntgenstrahlung (14), wobei α₂ der Bedingung
${\text{α}}_{\text{2c}} {\text{< α₂ < 3α}}_{\text{2c}}$
genügt und α_{2c} den Grenzwinkel der Totalreflexion der Röntgenstrahlung (14) an der Oberfläche der Antikathode (9) bezeichnet.

2. Röntgenstrahlerzeuger nach Anspruch 1,
**gekennzeichnet durch**
eine aus einer Metallschmelze bestehende Antikathode (9).

3. Röntgenstrahlerzeuger nach Anspruch 1 oder 2,
**dadurch gekennzeichnet,**
daß das Gehäuse (19) ein für die von der Kathode (7) emittierten Teilchen durchlässiges Fenster (20) aufweist und daß die Antikathode (9) außerhalb des Gehäuses (19) angeordnet ist.

4. Röntgenstrahlerzeuger nach einem der Ansprüche 1 bis 3,
**gekennzeichnet durch**
eine innerhalb des Gehäuses (1 bis 5, 19) zwischen Kathode (7) und Antikathode (9) angeordnete Anode (17).

5. Röntgenstrahlerzeuger nach Anspruch 4,
**dadurch gekennzeichnet,**
daß die Anode (17) als Hohlanode ausgebildet ist.

6. Röntgenstrahlerzeuger nach einem der Ansprüche 1 bis 5,
**gekennzeichnet durch**
eine Einrichtung (23, 32, 36, 37) zur Umwälzung der elektrisch leitfähigen Flüssigkeit.

7. Röntgenstrahlerzeuger nach Anspruch 6,
**gekennzeichnet durch**
eine Faraday-Pumpe als Einrichtung zur Umwälzung der elektrisch leitfähigen Flüssigkeit.

8. Röntgenstrahlerzeuger nach Anspruch 6 oder 7,
**dadurch gekennzeichnet,**
daß die elektrisch leitfähige Flüssigkeit in einem geschlossenen Kreislauf geführt ist.

9. Röntgenstrahlerzeuger nach einem der Ansprüche 1 bis 5,
**dadurch gekennzeichnet,**
daß die elektrisch leitfähige Flüssigkeit auf einer gekühlten Trägervorrichtung (3, 4) angeordnet ist.

10. Röntgenstrahlerzeuger nach einem der Ansprüche 1 bis 5,
**gekennzeichnet durch**
eine um eine Achse drehbare Trommel (32), deren Innenwand mit der elektrisch leitfähigen Flüssigkeit benetzt ist.

11. Röntgenstrahlerzeuger nach Anspruch 10,
**dadurch gekennzeichnet,**
daß ein Motor (36) und eine magnetische Kupplung (38) zum Drehen der Trommel (32) um die Achse vorgesehen sind.

12. Verfahren zum Betrieb eines Röntgenstrahlerzeugers, der eine in einem evakuierten Gehäuse (1 bis 5, 19) angeordnete Kathode (7), eine aus einer elektrisch leitfähigen Flüssigkeit bestehende Antikathode (9) und eine Einrichtung (8) zur Fokussierung der von der Kathode (7) emittierten Teilchen auf die Antikathode (9) aufweist,
**dadurch gekennzeichnet,**
daß die an einer Oberfläche der Antikathode (9) erzeugte Röntgenstrahlung (14) unter einem der Bedingung
${\text{α}}_{\text{2c}} {\text{< α₂ < 3α}}_{\text{2c}}$
genügenden Winkel α₂ abgegriffen wird, wobei α_{2c} den Grenzwinkel der Totalreflexion an der Oberfläche der Antikathode (9) bezeichnet.

13. Verfahren nach Anspruch 12,
**dadurch gekennzeichnet,**
daß die elektrisch leitfähige Flüssigkeit auf eine Temperatur gebracht wird, die niedriger ist als die Temperatur des Gehäuses (1 bis 5, 19).

14. Verfahren nach Anspruch 12 oder 13,
**dadurch gekennzeichnet,**
daß die elektrisch leitfähige Flüssigkeit umgewälzt wird.

## Claims

1. X-ray generator having a cathode (7) disposed in an evacuated housing (1 to 5, 19), an anticathode (9) comprising an electrically conductive fluid and a device (8) for focusing the particles emitted by the cathode (7) onto the anticathode (9), characterized by a shielding system (15) to define a tab angle α₂ for the X-radiation (14) generated at a surface of the anticathode (9) where α₂ satisfies the condition
${\text{α}}_{\text{2c}} {\text{< α₂ < 3α}}_{\text{2c}}$
and α_{2c} designates the critical angle of total reflection of the X-radiation (14) at the surface of the anticathode (9).

2. X-ray generator according to Claim 1, characterized by an anticathode (9) comprising a metallic melt.

3. X-ray generator according to Claim 1 or 2, characterized in that the housing (19) exhibits a window (20) which is transmissive for the particles emitted by the cathode (7), and in that the anticathode (9) is disposed outside the housing (19).

4. X-ray generator according to one of Claims 1 to 3, characterized by an anode (17) disposed inside the housing (1 to 5, 19) between cathode (7) and anticathode (9).

5. X-ray generator according to Claim 4, characterized in that the anode (17) is designed as a hollow anode.

6. X-ray generator according to one of Claims 1 to 5, characterized by a device (23, 32, 36, 37) to circulate the electrically conductive fluid.

7. X-ray generator according to Claim 6, characterized by a Faraday pump as device to circulate the electrically conductive fluid.

8. X-ray generator according to Claim 6 or 7, characterized in that the electrically conductive fluid is guided in a closed circuit.

9. X-ray generator according to one of Claims 1 to 5, characterized in that the electrically conductive fluid is disposed on a cooled carrier device (3, 4).

10. X-ray generator according to one of Claims 1 to 5, characterized by a drum (32), which is rotatable about an axis and the internal wall of which is wetted with the electrically conductive fluid.

11. X-ray generator according to Claim 10, characterized in that a motor (36) and a magnetic coupling (38) are provided to rotate the drum (32) about the axis.

12. Method for operating an X-ray generator which exhibits a cathode (7) disposed in an evacuated housing (1 to 5, 19), an anticathode (9) comprising an electrically conductive fluid and a device (8) for focusing the particles emitted by the cathode (7) onto the anticathode (9), characterized in that the X-radiation (14) generated at a surface of the anticathode (9) is tapped at an angle α₂ satisfying the condition
${\text{α}}_{\text{2c}} {\text{< α₂ < 3α}}_{\text{2c}}$
where α_{2c} designates the critical angle of the total reflection at the surface of the anticathode (9).

13. Method according to Claim 12, characterized in that the electrically conductive fluid is brought to a temperature which is lower than the temperature of the housing (1 to 5, 19).

14. Method according to Claim 12 or 13, characterized in that the electrically conductive fluid is circulated.

## Revendications

1. Générateur de rayons X comportant une cathode (7) disposée dans un boîtier (1 à 5, 19) dans lequel un vide est établi, une anticathode (9) constituée d'un liquide électriquement conducteur et un dispositif (8) destiné à focaliser, sur l'anticathode (9), les particules émises par la cathode (7), caractérisé par
un système à diaphragme (15) destiné à définir un angle de sortie α₂ pour le rayonnement X (14) produit sur une surface de l'anticathode (9), α₂ satisfaisant à la condition
${\text{α}}_{\text{2c}} {\text{< α₂ < 3α}}_{\text{2c}}$
et α_{2c} désignant l'angle limite de la réflexion totale du rayonnement X (14) sur la surface de l'anticathode (9).

2. Générateur de rayons X suivant la revendication 1, caractérisé par une anticathode (9) constituée de métal fondu.

3. Générateur de rayons X suivant la revendication 1 ou 2, caractérisé par le fait que le boîtier (9) comporte une fenêtre (20) transparente pour les particules émises par la cathode (7), et que l'anticathode (9) est disposée à l'extérieur du boîtier (19).

4. Générateur de rayons X suivant l'une des revendications 1 à 3, caractérisé par une anode (17) disposée à l'intérieur du boîtier (1 à 5, 19) entre la cathode (7) et l'anticathode (9).

5. Générateur de rayons X suivant la revendication 4, caractérisé par le fait que l'anode (17) est réalisée sous la forme d'une anode creuse.

6. Générateur de rayons X suivant l'une des revendications 1 à 5, caractérisé par un dispositif (23, 32, 36, 37) destiné à faire circuler le liquide électriquement conducteur.

7. Générateur de rayons X suivant la revendication 6, caractérisé par une pompe de Faraday en tant que dispositif destiné à faire circuler le liquide électriquement conducteur.

8. Générateur de rayons X suivant la revendication 6 ou 7, caractérisé par le fait que le liquide électriquement conducteur circule en circuit fermé.

9. Générateur de rayons X suivant l'une des revendications 1 à 5, caractérisé par le fait que le liquide électriquement conducteur est disposé sur un dispositif de support (3, 4) refroidi.

10. Générateur de rayons X suivant l'une des revendications 1 à 5, caractérisé par un tambour (32), qui peut tourner autour d'un axe et dont la paroi intérieure est mouillée par le liquide électriquement conducteur.

11. Générateur de rayons X suivant la revendication 10, caractérisé par le fait qu'un moteur (36) et un accouplement magnétique (38) sont prévus pour faire tourner le tambour (32) autour de l'axe.

12. Procédé pour faire fonctionner un générateur de rayons X, qui possède une cathode (7) disposée dans un boîtier (1 à 5, 19) dans lequel un vide a été établi, une anticathode (9) constituée d'un liquide électriquement conducteur, et un dispositif (8) destiné à focaliser, sur l'anticathode (9), les particules émises par la cathode (7) caractérisé par le fait que le rayonnement X (14) produit sur une surface de l'anticathode (9) sort sous un angle α₂ qui satisfait à la relation
${\text{α}}_{\text{2c}} {\text{< α₂ < 3α}}_{\text{2c}}$
α_{2c} désignant l'angle limite de la réflexion totale sur la surface de l'anticathode (9).

13. Procédé suivant la revendication 12, caractérisé par le fait que le liquide électriquement conducteur est porté à une température, qui est inférieure à la température du boîtier (1 à 5, 19).

14. Procédé suivant la revendication 12 ou 13, caractérisé par le fait que le liquide électriquement conducteur est entraîné en circulation.
